# EUROPÄISCHE PATENTSCHRIFT

(11) **EP 0 275 408 B1**
(45) Veröffentlichungstag und Bekanntmachung des Hinweises auf die Patenterteilung: **26.02.1992**
(21) Anmeldenummer: 87117288.8
(22) Anmeldetag: 24.11.1987
(51) Int. Cl.: H01R 4/26, H01R 9/16

(54) **Anschlussklemme**
Connecting terminal
Borne de connexion

(30) Priorität: 08.01.1987 DE 3700318
(43) Veröffentlichungstag der Anmeldung: 27.07.1988
(73) Patentinhaber: Schulte-Elektrotechnik GmbH & Co. KG, D-58515 Lüdenscheid (DE)
(72) Erfinder: Schulte, Siegfried, D-5880 Lüdenscheid (DE); Böing, Manfred, D-5880 Lüdenscheid (DE); Otlinghaus, Friedrich Wilhelm, D-5880 Lüdenscheid (DE)
(74) Vertreter: Hassler, Werner, Dr.

(56) Entgegenhaltungen:
- EP-A- 0 140 615
- FR-A- 1 512 725
- GB-A- 1 229 668
- GB-A- 2 040 602
- US-A- 3 275 736

## Beschreibung

Die Erfindung betrifft eine Anschlußklemme mit an einer Grundplatte sitzenden Kontaktsteckern in Form von gefalteten an der Grundplatte sizenden Blechstreifen und mit einem Durchgang der Grundplatte zur Festhaltung der Anschlußklemme auf einem Zapfen.

Eine Anschlußklemme dieser Art ist aus einem Blechstreifen ausgestanzt und gebogen. Die Kontaktstecker sind als gefaltete Blechstreifen ausgebildet und sind der jeweils gewünschten Steckerdicke angepaßt. Die Grundplatte greift mit einem Durchgang über einen Zapfen des Gehäuses oder einen sonstigen Aufnahmeteil. Die Festhaltung erfolgt mit einer Schraubverbindung, einer Federklammer, einer Federscheibe oder dgl..

Aufgabe der Erfindung ist eine solche Ausbildung der Anschlußklemme, daß dieselbe selbsthaltend auf einen Zapfen aufgespannt werden kann.

Diese Aufgabe wird nach der Erfindung dadurch gelöst, daß die Anschlußklemme aus einem Federwerkstoff besteht, daß die Grundplatte zwei in den Durchgang hineinragende Federsegmente aufweist und daß zwei weitere Federsegmente von den Außenstreifen der Kontaktstecker in den Durchgang hineinragen.

Die Erfindung unterscheidet sich insofern vom Stand der Technik, als die Festhaltung durch einstückig an dem Blechzuschnitt ausgebildete Federsegmente erfolgt. Die Federsegmente können weitgehend unabhängig voneinander federn und klemmen, weil sie jeweils paarweise einander gegenüberstehend an der Grundplatte und an den Kontaktsteckern sitzen. Die Anschlußklemme kann unmittelbar auf einen Gehäusezapfen aus Kunststoff oder Metall oder auf einen Steckerstift aufgeklemmt werden.

Eine besonders gute Formung und Funktion der Federsegmente erzielt man dadurch, daß der Außenabschnitt jedes Kontaktsteckers um 90° in Abbiegung zu dem jeweiligen Federsegment umgebogen ist und daß die beiden Federsegmente aufeinander zuweisend in den Durchgang hineinragen.

Die Funktion der Federsegmente ist dadurch besonders gleichmäßig, daß die Federsegmente jeweils Viertelkreissegmente sind und daß die beiden Federsegmente der Grundplatte gegenüber den Federsegmenten der Außenabschnitte um 90° versetzt sind, so daß die Federsegmente in Umfangsrichtung den Durchgang im wesentlichen vollständig ausfüllen.

Eine gegenseitige Behinderung der Federsegmente wird dadurch ausgeschlossen, daß jeweils zwischen benachbarten Federsegmenten ein Schlitz frei bleibt.

Zur sicheren Festklemmung sieht eine bevorzugte Ausführung der Erfindung vor, daß die Stirnkanten der Federsegmente Auskehlungen aufweisen, deren Profil dem Umfang des Zapfens angepaßt ist. Die Auskehlungen können für einen Zapfen mit kreisförmigem Profil bogenförmig ausgebildet sein. Für einen Zapfen mit rechtkantigem oder quadratischem Profil können die Auskehlungen ein winkelförmiges Profil aufweisen.

Eine Ausführungsform der Erfindung wird im Folgenden unter Bezugnahme auf die anliegende Zeichnung erläutert, in der darstellen:
- Fig. 1: eine Draufsicht auf eine Anschlußklemme,
- Fig. 2: einen Schnitt nach der Linie II-II in Fig. 1,
- Fig. 3: einen Schnitt nach der Linie III-III in Fig. 1 durch einen Kontaktstecker und
- Fig. 4: eine Darstellung des ebenen Blechzuschnittes.

Der Blechzuschnitt bildet eine Grundplatte 1 mit einem etwa kreisförmigen Durchgang 2, an dessen gegenüberliegenden Umfangsbereichen viertelkreisförmige Federsegmente 11 sitzen. An gegenüberliegenden Seiten der Grundplatte sitzen Blechstreifen 3 zur Bildung von Kontaktsteckern 4. Die Blechstreifen 3 enden in dreieckförmige Federsegmente 5 mit je einer Auskehlung 12 mit bogenförmigem oder winkelförmigem Profil. Der gesamte Blechzuschnitt besteht aus Walzbronze.

Jeder Blechstreifen 3 umfaßt einen Innenabschnitt 6 mit Längssicken 17 sowie einen Außenabschnitt 7. In Fig. 4 sind die jeweiligen Faltlinien 8, 9, 10 eingezeichnet. Jeder Blechstreifen 3 wird um die Faltlinie 9 um 180° umgefaltet. Die Längssicken legen die Dicke des Kontaktsteckers fest. Um die Faltlinien 8 und 10 erfolgt jeweils eine Faltung um 90°. Man erhält bei entsprechender Durchführung dieser Faltungen die Anschlußklemme nach den Fig. 1 und 2.

Der Durchgang 2 hat einen vergleichsweise großen Durchmesser innerhalb der Grundplatte 1. Einander gegenüberstehend sitzen an dem Innenrand des Durchganges zwei Federsegmente 11 etwa in Form eines Viertelkreissegmentes. Die Federsegmente 11 stehen einander quer zur Längsrichtung der Blechstreifen 3 gegenüber und haben an ihren Stirnenden bogenförmige Auskehlungen 12. Die Federsegmente 5 an den Enden der Blechstreifen 3 sind entsprechend ausgebildet. Nach Durchführung der genannten Faltungen stehen die Federsegmente 5 gemäß Fig. 1 einander gegenüber und ragen viertelkreisförmig in den Durchgang 2 hinein. Die Federsegmente 5 sind innerhalb des Durchganges 2 gegenüber den Federsegmenten 11 um 90° versetzt, so daß die Federsegmente 5 und 11 den Umfang des Durchganges im wesentlichen vollständig ausfüllen. Jeweils zwischen benachbarten Federsegmenten 5 und 11 bleiben Schlitze 13 frei, die eine unabhängige Verstellung und Einstellung der Federsegmente 5 und 11 ermöglichen.

Fig. 2 zeigt einen Gehäuseteil 14 mit einem Zapfen 15 und gegebenenfalls mit Aufnahmelementen 16 zur Ausrichtung der Anschlußklemme. Die Anschlußklemme ist nach Fig. 2 auf den Zapfen 16 aufgedrückt, wobei sich die Federsegmente 5 und 11 im Umfang des Zapfens 15 einkrallen und so die Anschlußklemme federnd und sicher festhalten. Vorteilhaft ist hier die Anwendung von vier Federsegmenten. Die Federsegmente 5 an den Enden der Blechstreifen 3 bieten eine zusätzliche Nachgiebigkeit und eine hohe Haltekraft für die Verbindung. Die Anschlußklemme ist somit selbsthaltend ausgebildet. Es sind keine zusätzlichen und gesonderten Befestigungselemente erforderlich.

Es ist ein Zapfen mit Kreisquerschnitt dargestellt. In diesem Fall haben die Auskehlungen ein bogenförmiges, vorzugsweise kreisabschnittförmiges Profil. Für einen rechtkantigen oder quadratischen Zapfen haben die Auskehlungen ein winkelförmiges Profil.

## Patentansprüche

1. Anschlußklemme mit an einer Grundplatte (1) sitzenden Kontaktsteckern (4) in Form von gefalteten an der Grundplatte (1) sizenden Blechstreifen (3) und mit einem Durchgang (2) der Grundplatte (1) zur Festhaltung der Anschlußklemme auf einem Zapfen (15), dadurch gekennzeichnet, daß die Anschlußklemme aus einem Federwerkstoff besteht, daß die Grundplatte (1) zwei in den Durchgang (2) hineinragende und sich gegenüberstehende Federsegmente (11) aufweist und daß zwei weitere Federsegmente (5) von den Außenabschnitten (7) der Kontaktstecker (4) in den Durchgang (2) hineinragen und sich gegenüberstehen.

2. Anschlußklemme nach Anspruch 1, dadurch gekennzeichnet, daß der Außenabschnitt (7) jedes Kontaktsteckers (4) um 90° in Abbiegung zu dem jeweiligen Federsegment (5) umgebogen ist und daß die beiden Federsegmente (5) aufeinander zuweisend in den Durchgang (2) hineinragen.

3. Anschlußklemme nach Anspruch 1 oder 2, dadurch gekennzeichnet, daß die Federsegmente (5, 11) jeweils Viertelkreissegmente sind und daß die beiden Federsegmente (11) der Grundplatte (1) gegenüber den Federsegmenten (5) der Außenabschnitte (7) um 90° versetzt sind, so daß die Federsegmente in Umfangsrichtung den Durchgang (2) im wesentlichen vollständig ausfüllen.

4. Anschlußklemme nach Anspruch 3, dadurch gekennzeichnet, daß jeweils zwischen benachbarten Federsegmenten (5 und 11) ein Schlitz (13) freibleibt.

5. Anschlußklemme nach Anspruch 3 oder 4, dadurch gekennzeichnet, daß die Stirnkanten der Federsegmente (5, 11) Auskehlungen aufweisen, deren Profil dem Umfang des Zapfens angepaßt ist.

## Claims

1. Connecting terminal having, seated on a base plate (1), contact connectors (4) in the form of folded metal strips (3) seated on the base plate (1) and having a through opening (2) in the base plate (1) for holding the connecting terminal securely on a pin (15), characterized in that the connecting terminal comprises a resilient material, in that the base plate (1) has two resilient segments (11) projecting into the through opening (2) and opposing one another, and in that two further resilient segments (5) project from the outer sections (7) of the contact connectors (4) into the through opening (2), and are located opposite one another.

2. Connecting terminal according to Claim 1, characterized in that the outer section (7) of each contact connector (4) is bent through 90°, bent off with respect to the respective resilient segment (5), and in that the two resilient segments (5), facing one another, project into the through opening (2).

3. Connecting terminal according to Claim 1 or 2, characterized in that the resilient segments (5, 11) are in each case quadrant segments, and in that the two resilient segments (11) of the base plate (1) are offset by 90° with respect to the resilient segments (5) of the outer sections (7), so that the resilient segments substantially completely fill the through opening (2) in the peripheral direction.

4. Connecting terminal according to Claim 3, characterized in that in each case between adjacent resilient segments (5 and 11) a slot (13) is left open.

5. Connecting terminal according to Claim 3 or 4, characterized in that the leading edges of the resilient segments (5, 11) have cutouts, the profile of which is made to fit the periphery of the pin.

## Revendications

1. Cosse de connexion avec, reposant sur une plaque de base 2 des fiches de contact en forme de bandes de tôle pliées reposant sur la plaque de base, et avec un passage à travers la plaque de base en vue de la fixation de la cosse de connexion sur une borne, **caractérisée en ce que** la plaque de base présente deux segments formant ressort débordant à l'intérieur du passage, et en ce que deux autres segments formant ressort débordent dans l'intérieur du passage depuis les bandes extérieures des fiches de contact.

2. Cosse de connexion selon la revendication 1, **caractérisée en ce que** le segment extérieur de chaque fiche de contact est plié à 90° par rapport à chaque segment formant ressort, et par le fait que les deux segments formant ressort s'insèrent l'un au-dessus de l'autre dans le passage.

3. Cosse de connexion selon la revendication 1 ou 2, **caractérisée en ce que** les segments formant ressort sont chacun des segments en quart de cercle et que les deux segments formant ressort de la plaque de base sont déplacés de 90° par rapport aux segments formant ressort des segments extérieurs, de sorte que les segments formant ressort remplissent essentiellement en entier le passage le long du périmètre.

4. Cosse de connexion selon la revendication 3, **caractérisée en ce qu'**entre des segments formant ressort voisins une fente reste chaque fois libre.

5. Cosse de connexion selon la revendication 3 ou 4, **caractérisée en ce que** les côtés frontaux des segments formant ressort présentent des découpes dont le profil s'adapte au périmètre de la borne.
